# FASCICULE DE BREVET EUROPEEN

(11) **EP 2 869 137 B1**
(45) Date de publication et mention de la délivrance du brevet: **25.12.2019**
(21) Numéro de dépôt: 13191468.1
(22) Date de dépôt: 04.11.2013
(51) Int. Cl.: G04B 9/00

(54) **Mécanisme indicateur de réserve de marche**
Anzeigemechanismus der Gangreserve
Power reserve indicator mechanism

(43) Date de publication de la demande: 06.05.2015
(73) Titulaire: Chronométrie Ferdinand Berthoud, CH 2114 Fleurier (CH)
(72) Inventeur: Candaux, David, 1347 Le Solliat (CH)
(74) Mandataire: Bovard SA Neuchâtel

(56) Documents cités:
- EP-A2- 1 333 341
- CH-A- 95 250
- CH-A- 330 559

## Description

### Domaine technique

La présente invention se rapporte au domaine de l'horlogerie. Elle concerne, plus particulièrement, un mécanisme indicateur de réserve de marche d'une pièce d'horlogerie.

### Etat de la téchnique

Les documents EP 1 333 341, CH 95250 et CH 330 559 divulguent des mécanismes indicateurs de réserve de marche utilisant chacun une came vissée sur un axe fileté. Un palpeur se trouve en contact avec la surface de la came, et le palpeur est en liaison cinématique avec un indicateur de réserve de marche. De manière conventionnelle, l'axe fileté ou la came est en liaison cinématique avec l'arbre d'un barillet, tandis que la came ou l'axe fileté respectivement est en liaison cinématique avec le tambour du barillet. Par conséquent, lors du remontage du barillet, la came est déplacée le long de l'axe fileté dans une première direction au moyen de l'interaction des filets respectifs de l'axe et de la came. Lors du désarmage du barillet, la came est déplacée le long de l'axe fileté dans une seconde direction opposée à la première direction. Le palpeur suit la surface de la came lors desdits mouvements, et transmet ces mouvements à l'indicateur de réserve de marche, qui est conventionnellement une aiguille, un disque ou similaire.

De tels mécanismes indicateurs de réserve de marche conviennent aux barillets les plus communs de nos jours, c'est-à-dire à des barillets remontés par leur arbre, qui actionnent le mouvement d'horlogerie par une denture disposée à la périphérie de leur tambour. Dans de tels barillets, l'arbre de barillet et le tambour tournent chacun dans des sens de rotation opposés.

Cependant, de tels mécanismes indicateurs de réserve de marche ne conviennent pas aux barillets associés à des mécanismes de fusée, dans lesquels le barillet est remonté via la fusée. Dans de tels mécanismes, le tambour doit ainsi pouvoir tourner dans les deux sens de rotation. En outre, les mécanismes de réserve de marche de l'art antérieur sont peu appropriés pour être agencés de manière dite « volante » dans une montre squelette.

Le but de la présente invention est par conséquent d'atténuer au moins partiellement les limitations de l'art antérieur énoncées ci-dessus.

### Divulgation de l'invention

De façon plus précise, l'invention concerne un mouvement d'horlogerie tel que défini à la revendication 1. Ce mouvement d'horlogerie se caractérise par un mécanisme indicateur de réserve de marche, qui comprend :
- un axe fileté monté solidaire à un élément de bâti du mouvement d'horlogerie ;
- une came présentant une surface extérieure inclinée par rapport audit axe, la came étant agencée pour coopérer par vissage avec l'axe fileté ;
- un mobile entraîneur de ladite came, ledit mobile entraîneur étant mis en rotation dans les deux sens de rotation au moyen du barillet du mouvement, et comprenant au moins un moyen d'entraînement en rotation de ladite came, solidaire avec ledit mobile entraîneur ;
- un palpeur en contact avec ladite surface extérieure de la came et en liaison cinématique avec un indicateur de réserve de marche.

Grâce à ces caractéristiques est proposé un mécanisme indicateur de réserve de marche qui convient aux barillets associés à un mécanisme de fusée. De plus, à cause du fait que l'axe fileté est monté fixe à un élément de bâti de la pièce d'horlogerie, ce qui entraîne une stabilité mécanique importante, le mécanisme peut aisément être configuré de manière « volante », car l'axe fileté peut être supporté soit exclusivement à une seule extrémité, soit fermement à une extrémité et légèrement à l'autre extrémité.

Dans un mode de réalisation particulier, au moins un moyen d'entraînement comprend au moins un tenon solidaire au mobile entraîneur. Ledit au moins un tenon est agencé substantiellement parallèle à l'axe fileté et passe à travers une ouverture correspondante ménagée dans ladite came, ce qui entraîne la came en rotation de manière simple et fiable, et sert en outre pour son guidage.

Dans encore un autre mode de réalisation particulier, la came est de forme tronconique. Une telle forme est avantageusement simple à manufacturer.

Dans encore un mode de réalisation particulière, le mobile entraîneur est monté libre en rotation autour dudit axe fileté. Par conséquent, on obtient une construction simple.

Dans un autre mode de réalisation particulier, le palpeur comprend un galet en contact avec ladite surface inclinée de ladite came et monté libre en rotation sur une bascule du palpeur, le galet étant de préférence en rubis. Les frottements entre le palpeur et la came sont ainsi minimisés, réduisant en conséquence l'usure de ces parties. De préférence, le plan dudit galet est agencé perpendiculairement à une tangente de ladite surface extérieure de ladite came.

De préférence, ledit mobile denté est un tambour du barillet et/ou ledit mobile denté engrène directement avec ledit mobile entraîneur.

Finalement, l'invention concerne une pièce d'horlogerie comprenant un mouvement d'horlogerie, de préférence une montre-bracelet, comme définie ci-dessus.

### Brève description des dessins

D'autres détails de l'invention apparaîtront plus clairement à la lecture de la description qui suit, faite en référence au dessin annexé dans lequel :
- Fig. 1 est une vue en perspective depuis le dessous d'un mécanisme indicateur de réserve de marche selon l'invention ;
- Fig. 2 est une vue en perspective depuis le dessus du mécanisme indicateur de réserve de marche selon l'invention ;
- Fig. 3 est une vue en coupe transversale du mécanisme indicateur de réserve de marche selon l'invention.

### Modes de réalisation de l'invention

Les figures 1 à 3 illustrent un mécanisme indicateur de réserve de marche 1 selon l'invention. Le mécanisme comprend un axe fileté 2 destiné à être solidarisé avec un élément du bâti (non illustrée) d'un mouvement d'horlogerie, par exemple au moyen d'une vis 8. L'axe fileté 2 est par conséquent fixe, et ne peut pas être entraîné en rotation. Pour des raisons de clarté, le filetage de l'axe fileté 2 n'a pas été représenté sur les dessins. Si nécessaire, le bout de l'axe fileté 2 éloigné de l'élément de bâti peut être supporté par un palier 9 situé dans un pont supplémentaire (non illustré).

Une came 3 est engagée sur l'axe fileté 2 et comporte un taraudage non représenté, agencé pour coopérer par vissage avec l'axe fileté 2 de telle sorte qu'une rotation de la came 3 entraîne son déplacement le long de l'axe fileté. La came 3 présente une surface extérieure 7 inclinée par rapport audit axe. Bien que la came 3 ait été illustrée comme possédant une forme tronconique, d'autres formes sont également possibles, par exemple une forme présentant une surface extérieure 7 convexe ou concave.

Un mobile entraîneur 10 de ladite came 3 est monté libre en rotation autour de l'axe fileté 2 sur un épaulement 11 dépourvu de filets, éventuellement par l'intermédiaire d'un noyau intermédiaire 12 en forme de bague annulaire, de préférence en rubis.

Le mobile entraîneur 10 comporte des moyens d'entraînement en rotation de la came 3. Dans le cas d'espèce, ces moyens d'entraînement sont constitués par deux tenons 4 fixés solidairement sur le noyau du mobile entraîneur 10 et s'étendant substantiellement perpendiculairement au plan de ce dernier, et substantiellement parallèle à l'axe fileté 2. Ces tenons 4 passent à travers des ouvertures correspondantes 13 pratiquées dans la came 3, qui peut se déplacer le long des tenons, les tenons 4 et les ouvertures 13 étant dimensionnés de telle sorte que la came 3 soit guidée par les tenons 4. Naturellement, d'autres formes de moyens d'entraînement en rotation de la came 3 sont envisageables, et le nombre de ces moyens d'entraînement peut être choisi selon le souhait de l'horloger. Par exemple, il est aussi envisageable de remplacer les tenons 4 par une forme géométrique telle qu'une étoile, polygone ou similaire, que comporte le moyeu du mobile entraîneur 10, et qui fait également office de moyen d'entraînement, de la même manière que les tenons 4. Cette forme géométrique interagit avec une cavité de forme correspondante dans la base de la came 3, ce qui a pour effet que les moyens d'entrainement de la came 3 sont cachés et effectivement invisibles du côté pont (vus depuis le sommet du cône).

Le mobile entraîneur 10 est adapté à être entraîné lui-même par la rotation dans les deux sens d'un élément tournant du barillet, par exemple son tambour ou son axe. Dans le cas d'un barillet (non illustrée) associé à un mécanisme de fusée, dans laquelle le tambour du barillet est lié à la fusée par une chaîne, une corde, ou similaire, il est conventionnel que le tambour du barillet tourne, l'axe de barillet étant fixe. Dans le présent cas, le mobile entraîneur 10 est pourvu d'une denture extérieure 14, qui est destinée à être entraîné directement ou indirectement par une denture située de manière habituelle en saillie du pourtour du tambour du barillet.

Le mécanisme 1 comprend en outre un palpeur 5 pivoté dans un élément du bâti du mouvement d'horlogerie (non illustré), une extrémité 17 du palpeur étant maintenue en contact avec la surface extérieure 7 de la came 3 par un moyen de rappel (non illustré). De manière connue, l'extrémité 17 du palpeur 5 suit la surface extérieure 7 lors du déplacement de la came 3 le long de l'axe fileté 2. De manière avantageuse, l'extrémité 17 du palpeur 5 est munie à son extrémité d'un galet 6 monté libre en rotation sur le palpeur, et servant de suiveur de came. Afin de réduire les frottements, le galet 6 peut être en rubis ou être muni d'un revêtement approprié.

Le palpeur 5 est associé à une crémaillère 15 en liaison cinématique avec un pignon 16 associé à un indicateur de réserve de marche (non illustré) tel qu'une aiguille, une disque, ou similaire. De manière alternative, la crémaillère 15 peut être remplacée par un râteau. Le type de liaison entre la crémaillère 15 et le pignon 16 est à la portée de l'homme du métier et n'a pas besoin d'être décrit en détail.

Le principe de fonctionnement du mécanisme indicateur 1 de réserve de marche sera maintenant décrit en référence au mode de réalisation des figures 1 à 3.

Dans la configuration illustrée dans les figures, le ressort moteur du barillet (non illustré) auquel le mécanisme indicateur 1 de réserve de marche est associé est dans un état désarmé. Par conséquent, la came 3 se trouve proche du mobile entraîneur 10, et le galet 6 se trouve en contact avec la surface inclinée 7 près du diamètre le moins important de la came 3.

Lors du remontage du ressort moteur, le mobile entraîneur 10 est mis en rotation selon un premier sens de rotation, par exemple dû à la rotation du tambour de barillet. Grâce aux tenons 4, la came 3 est mise en rotation autour de l'axe fileté 2 selon le premier sens de rotation. L'axe fileté 2 étant fixe, la came 3 se déplace, grâce aux filetages, le long de l'axe fileté 2 en s'éloignement au mobile entraîneur 10, les ouvertures 13 étant guidées par les tenons 4.

Lorsque la came 3 se déplace le long de l'axe fileté 2, l'extrémité 17 du palpeur 5 suit la surface inclinée 7 de la came 3, qui est de diamètre croissant, en direction du mobile entraîneur 10. Par conséquent, le palpeur est pivoté autour de son axe de pivotement, actionnant ainsi le pignon 16 par l'intermédiaire de la crémaillère 15. Par conséquent, l'indicateur de réserve de marche (non illustré) est déplacé de manière à indiquer une réserve de marche croissante.

Lors du dévidement du ressort moteur, le mobile entraîneur 10 est mis en rotation dans un second sens de rotation opposé au premier sens de rotation, la came 3 étant ainsi déplacée en direction du mobile entraîneur 10. Les actions décrites dans le paragraphe précédent s'inversent, l'indicateur de réserve de marche (non illustré) étant déplacé de manière à indiquer une réserve de marche diminuant.

Il est évident pour l'homme du métier qu'un mécanisme de réserve de marche selon l'invention peut être agencé de manière différente de celui illustré dans les figures, tout en fonctionnant de manière équivalente. Par exemple, il est envisageable que la forme de la came 3 soit agencée selon une forme inverse que celle illustrée dans les figures 1 à 3, c'est-à-dire en ayant son diamètre le moins important dirigé vers le mobile entraîneur 10. Ceci implique soit un renversement de la direction de déplacement de la came 3 le long de l'axe fileté 2, soit un renvoi au niveau du pignon 16, soit un affichage inversé de la réserve de marche.

Bien que l'invention ait été divulguée en référence à un mode de réalisation spécifique, l'invention n'est pas limitée à cet exemple particulier. Le mécanisme indicateur de réserve de marche peut être modifié par l'homme du métier sans sortir du cadre de l'invention défini par les revendications annexées.

## Revendications

1. Mouvement d'horlogerie comprenant :
- un barillet dans lequel est logé un ressort moteur, le barillet étant agencé en liaison cinématique avec un mécanisme de fusée; et
- un mécanisme indicateur de réserve de marche (1) qui comprend :
- un axe fileté (2) monté solidaire d'un élément de bâti dudit mouvement d'horlogerie ;
- une came (3) présentant une surface extérieure (7) inclinée par rapport audit axe (2), la came (3) étant agencée pour coopérer par vissage avec l'axe fileté (2) ;
- un mobile entraîneur (10) de ladite came (3), ledit mobile entraîneur (10) étant agencé en liaison cinématique avec le barillet de manière à être mis en rotation dans les deux sens de rotation lors du remontage et du dévidement du ressort moteur du barillet, et comprenant au moins un moyen d'entraînement en rotation (4) de ladite came (3), solidaire avec ledit mobile entraîneur ;
- un palpeur (5) en contact avec ladite surface extérieure (7) de ladite came (3) et en liaison cinématique avec un indicateur de réserve de marche.

2. Mouvement d'horlogerie selon la revendication 1, dans lequel ledit au moins un moyen d'entraînement (4) comprend au moins un tenon (4) solidaire à ledit mobile entraîneur (10), ledit au moins un tenon étant agencé substantiellement parallèle audit axe fileté (2) et passant à travers une ouverture (13) correspondante ménagée dans ladite came (3).

3. Mouvement d'horlogerie selon l'une des revendications précédentes, dans lequel ladite came (3) est de forme tronconique.

4. Mouvement d'horlogerie selon l'une des revendications précédentes, dans lequel ledit mobile entraîneur (10) est monté libre en rotation autour dudit axe fileté (2).

5. Mouvement d'horlogerie selon l'une des revendications précédentes, dans lequel ledit palpeur (5) comprend un galet (6) en contact avec ladite surface inclinée (7) et monté libre en rotation sur une bascule du palpeur (5), le galet (6) étant de préférence en rubis.

6. Mouvement d'horlogerie selon la revendication précédente, dans lequel le plan dudit galet (6) est agencé perpendiculairement à un tangent de ladite surface extérieure (7).

7. Mouvement d'horlogerie selon l'une des revendications 1 à 6, dans lequel ladite liaison cinématique entre le mobile entraîneur (10) avec le barillet comporte un mobile denté qui, au moins, soit :
- est un tambour du barillet ; soit
- engrène directement avec ledit mobile entraîneur (10).

8. Pièce d'horlogerie comprenant un mouvement d'horlogerie selon l'une des revendications précédentes.

## Patentansprüche

1. Uhrwerk, das Folgendes umfasst:
- ein Federhaus, in dem eine Zugfeder sitzt, wobei das Federhaus in kinematischer Verbindung mit einem Schneckenmechanismus angeordnet ist; und
- einen Gangreserveanzeigemechanismus (1), der Folgendes umfasst:
- einen Gewindestift (2), der in fester Verbindung mit einem Rahmenelement des Uhrwerks montiert ist;
- einen Nocken (3) mit einer Außenfläche (7), die in Bezug auf den Stift (2) geneigt ist, wobei der Nocken (3) so angeordnet ist, dass er durch Verschrauben mit dem Gewindestift (2) zusammenwirkt;
- ein Mitnehmerrad (10) des Nockens (3), wobei das Mitnehmerrad (10) in kinematischer Verbindung mit dem Federhaus angeordnet ist, so dass es beim Wiedereinsetzen und Wickeln der Zugfeder des Federhauses in beide Drehrichtungen gedreht werden kann,
und mindestens ein mit dem Mitnehmerrad fest verbundenes Antriebsmittel, das den Nocken (3) in Drehung versetzen kann;
- einen Taster (5), der mit der Außenfläche (7) des Nockens (3) in Kontakt und in kinematischer Verbindung mit einer Gangreserveanzeige steht.

2. Uhrwerk nach Anspruch 1, in dem das mindestens eine Antriebsmittel (4) mindestens einen Zapfen (4) umfasst, der mit dem Mitnehmerrad (10) fest verbunden ist, wobei der mindestens eine Zapfen im Wesentlichen parallel zum Gewindestift (2) angeordnet ist und durch eine im Nocken (3) ausgebildete entsprechende Öffnung (13) führt.

3. Uhrwerk nach einem der vorhergehenden Ansprüche, in dem der Nocken (3) kegelstumpfförmig ist.

4. Uhrwerk nach einem der vorhergehenden Ansprüche, in dem das Mitnehmerrad (10) frei drehbar um den Gewindestift (2) montiert ist.

5. Uhrwerk nach einem der vorhergehenden Ansprüche, in dem der Taster (5) eine Rolle (6) umfasst, die mit der geneigten Oberfläche (7) in Kontakt steht und auf einer Wippe des Tasters (5) frei drehbar montiert ist, wobei die Rolle (6) vorzugsweise aus Rubinglas besteht.

6. Uhrwerk nach dem vorhergehenden Anspruch, wobei die Ebene der Rolle (6) senkrecht zu einer Tangente der Außenfläche (7) angeordnet ist.

7. Uhrwerk nach einem der Ansprüche 1 bis 6, in dem 2 die kinematische Verbindung zwischen dem Mitnehmerrad (10) und dem Federhaus ein gezahntes Rad umfasst, das zumindest entweder:
- eine Trommel des Federhauses ist; oder
- direkt in das Mitnehmerrad (10) eingreift.

8. Uhr, die ein Uhrwerk gemäß einem der vorhergehenden Ansprüche umfasst.

## Claims

1. A clockwork movement comprising:
- a barrel in which a mainspring is housed, the barrel being arranged in kinematic connection with a fusee mechanism; and
- a power reserve indicator mechanism (1) which includes:
- a threaded axis (2) mounted integral with a frame element of said clockwork movement;
- a cam (3) having an outer surface (7) inclined with respect to said axis (2), the cam (3) being arranged to cooperate by screwing with the threaded axis (2);
- a cam (3) driving mobile (10), said driving mobile (10) being arranged in kinematic connection with the barrel so as to be rotated in both directions of rotation during winding and unwinding of the mainspring of the barrel, and comprising at least one means (4) for rotating said cam (3), integral with said driving mobile;
- a probe (5) in contact with said outer surface (7) of said cam (3) and in kinematic connection with a power reserve indicator.

2. A clockwork movement according to claim 1, wherein said at least one driving means (4) comprises at least one stud (4) integral with said driving mobile (10), said at least one stud being arranged substantially parallel to said threaded axis (2) and passing through a corresponding opening (13) provided in said cam (3).

3. A clockwork movement according to one of the preceding claims, wherein said cam (3) is truncated conical in shape.

4. A clockwork movement according to one of the preceding claims, wherein said driving mobile (10) is mounted freely rotatable about said threaded axis (2).

5. A clockwork movement according to one of the preceding claims, wherein said probe (5) comprises a roller (6) in contact with said inclined surface (7) and mounted freely rotatable on a lever of the probe (5), the roller (6) being preferably made of ruby.

6. A clockwork movement according to the preceding claim, wherein the plane of said roller (6) is arranged perpendicular to a tangent of said outer surface (7).

7. A clockwork movement according to one of claims 1 to 6, wherein 2 said kinematic connection between the driving mobile (10) and the barrel comprises a toothed mobile which, at least, either :
- is a drum of the barrel; or;
- directly meshes with said driving mobile (10).

8. A timepiece comprising a clockwork movement according to one of the preceding claims.
